# FASCICULE DE BREVET EUROPEEN

(11) **EP 0 007 831 B1**
(45) Date de publication et mention de la délivrance du brevet: **11.05.1983**
(21) Numéro de dépôt: 79400456.4
(22) Date de dépôt: 04.07.1979
(51) Int. Cl.: H01Q 15/16, H01Q 3/08, G01C 1/02

(54) **Dispositif pour le réglage d'orientation en azimut et en site d'un réflecteur d'ondes**
Vorrichtung zur Einstellung des Seiten- und Höhen-Winkels eines Reflektors für elektromagnetische Wellen
Apparatus for adjusting the azimuth and elevation angles of an electromagnetic wave reflector

(30) Priorité: 19.07.1978 FR 7821452
(43) Date de publication de la demande: 06.02.1980
(73) Titulaire: SAT (Société Anonyme de Télécommunications),Société Anonyme, 75783 Paris Cédex 16 (FR)
(72) Inventeur: Le Nevez, Yves, F-94230 Cachan (FR)
(74) Mandataire: Petit, Alain

## Description

L'invention se rapporte au réglage des réflecteurs d'ondes, tels que ceux utilisés en particulier pour les liaisons hertziennes, dits réflecteurs passifs en champ lointain.

Un réflecteur passif est dit « en champ lointain lorsque sa distance à l'une ou l'autre des antennes du bond hertzien est au moins égale à 2 D²/X, D étant le diamètre ou la dimension verticale de l'ouverture la plus grande : antenne ou passif.

Le réflecteur passif en champ lointain est utilisé dans le cas où la visibilité optique entre les deux extrémités actives à réunir par la liaison radio n'existe pas, et où le bilan de liaison est tel qu'un réflecteur de dimensions relativement faibles permet d'obtenir une marge suffisante et donc une bonne qualité de liaison.

En montagne, le réflecteur passif est utilisé pour franchir des crêtes séparant deux points souvent peu éloignés l'un de l'autre dans le plan horizontal. Dans ce cas, l'emploi du réflecteur passif est avantageux, car il n'exige pratiquement aucun entretien et surtout il évite la construction d'une station avec relais actif dans des endroits difficilement accessibles.

En plaine, le réflecteur passif est souvent utilisé pour accéder directement au central téléphonique dans une ville quand celui-ci n'est pas directement visible de l'autre extrémité du bond hertzien. Une telle disposition évite la construction d'une station hertzienne terminale et le déport des signaux reçus par câbles jusqu'au central téléphonique.

Un tel réflecteur passif est usuellement constitué d'un panneau plan métallique indéformable (généralement en alliage d'aluminium qui allie légèreté, bonne conductibilité et inaltérabilité dans le temps) implanté sur un pylône avec interposition de moyens de support réglables suivant deux axes de pivotement perpendiculaires, l'un pour pouvoir obtenir le site et l'autre l'azimut voulu.

Il est en particulier nécessaire de régler avec précision l'orientation en azimut et en site d'un tel réflecteur passif pour en obtenir le meilleur rendement, et cela constitue un problème dont les solutions jusqu'à présent proposées s'avèrent coûteuses et longues à mettre en oeuvre. Une prédétermination calculée du site pour le réglage peut convenir, tandis qu'un réglage associé d'azimut à la boussole laisse la place à des tâtonnements de recherche du meilleur rendement qui sont longs et immobilisent du personnel de manoeuvre.

On a aussi proposé d'utiliser des aides sous forme d'émetteurs-récepteurs à infrarouge ou laser qui sont coûteux, difficiles à installer sur les pylônes et dont l'alimentation en énergie est une servitude d'autant plus importante que les distances émetteur-récepteur sont élevées.

On a également proposé dans la publication FR-A-2.350.741 un dispositif pour le réglage d'orientation en azimut et en site d'un réflecteur d'ondes, comportant une platine de fixation montée sur le réflecteur et portant une sorte de compas à deux tiges de visée en direction de l'émetteur et du récepteur d'ondes, et qui est agencé de sorte que la bissectrice de l'angle des deux tiges reste perpendiculaire à la surface du réflecteur. Ces tiges peuvent être pourvues d'une lunette de visée.

Le réglage avec un tel appareil ne peut se faire que par approximations successives après évaluation visuelle des angles en cause et il reste relativement long et imprécis en l'absence de mesures d'angles pouvant être faites par rapport au plan vertical et horizontal et en référence à des angles de site et d'azimut qui peuvent être calculés topographiquement et conduire à une précision rapide de réglage.

La présente invention a pour objet un dispositif relativement peu coûteux permettant d'établir avantageusement de tels réglages de façon rapide et aisée.

Essentiellement, à cet effet, le dispositif selon l'invention pour le réglage d'orientation en azimut et en site d'un réflecteur d'ondes, en particulier pour liaisons hertziennes, comprenant une platine de fixation sur une surface de référence du réflecteur et une lunette de visée optique en direction de l'émetteur et du récepteur d'ondes, est caractérisé en ce qu'il comprend un berceau solidaire de la platine (1) et supportant un élément pivotant mobile dans le plan de site de réglage, des moyens de lecture de la position angulaire relative entre le berceau et l'élément mobile en site, ce dernier supportant un élément mobile en azimut monté tournant autour d'un axe perpendiculaire à l'axe de pivotement en site, des moyens de lecture de la position angulaire relative en azimut entre l'élément mobile en site et l'élément mobile en azimut, ladite lunette de visée étant montée mobile en site sur ledit élément mobile en azimut, des moyens de fixation réglable de la platine sur le réflecteur et un niveau à bulle porté par l'élément mobile en azimut pour ajuster la verticalité de l'axe de pivotement en azimut du dispositif, ledit niveau à bulle servant ensuite à amener le réflecteur au site affiché par coincement de la bulle en cours de déplacement en site du réflecteur, le réflecteur étant amené dans l'azimut voulu par coïncidence de visée à la lunette sous un angle d'azimut calculé avec la direction de l'émetteur ou du récepteur d'ondes réfléchies.

Un mode de réalisation et mise en oeuvre d'un dispositif de réglage d'orientation d'un réflecteur d'ondes conforme à l'invention est ci-après décrit à titre d'exemple et en référence au dessin annexé dans lequel :
la figure 1 est une vue schématique illustrative de paramètres entrant en ligne de compte dans le réglage d'un réflecteur d'ondes entre une station émettrice et une station réceptrice ;
la figure 2 est une vue en élévation, avec coupe partielle suivant II-II de la figure 3, du dispositif selon l'invention ;
la figure 3 est une autre vue en élévation du dispositif suivant la flèche III de la figure 2, avec coupe partielle suivant III-III.

Dans le schéma de la figure 1, on a représenté en R à une échelle considérablement agrandie par rapport au reste de la figure, un panneau réflecteur destiné à servir de relais passif entre deux stations Si et S₂- On a désigné par C un point du panneau R correspondant à la zone de fixation sur celui-ci du dispositif objet de l'invention, et on a désigné par O la projection de C dans un plan horizontal qui est celui des coordonnées x et y de la carte des lieux, à l'altitude en Z supposée être celle de la station S₂ (S'ᵢ étant l'intersection de CS, avec le même plan) de sorte que θ₁ et θ₂ correspondent aux angles de site sous lesquels le réflecteur est vu à partir des stations Si et S₂- Ce réflecteur doit être réglé en azimut perpendiculairement à la bissectrice CI de l'angle Si CS₂ et en site suivant l'angle 6₃ égal à l'angle θ'₃ sous lequel il serait vu à partir du point I.

Il est à noter que la projection Ol de la bissectrice CI sur le plan horizontal n'est pas la bissectrice Ol' de l'angle S₂ OS'₁ égal à 2a (mesurable sur la carte ou calculable) et fait avec elle un angle Δα. Le calcul de l'angle de site θ₃ du réflecteur et de Δα dont on verra l'utilité plus loin donne les résultats suivants : les signes donnant le sens de Δα, et θ₁ et θ₂ pouvant être mesurés ou calculés à partir des données topographiques des points C, S₁ et S₂.

Le dispositif de réglage d'orientation représenté aux figures 2 et 3 comprend une platine 1 de profil en équerre sur laquelle sont fixées par vis deux brides en U espacées 2 et 3, épousant ledit profil en équerre et dont l'une des branches est traversée par une tige filetée 4 pourvue d'un bouton de manoeuvre 5 et d'un patin de serrage 6 destiné à permettre la fixation de la platine 1 en une position où elle épouse le bord supérieur du panneau réflecteur R, voire une surface de référence localisée de la planéité de celui-ci.

Les brides 2 et 3 sont également pourvues chacune dans la branche centrale du U de chevauchement du panneau qu'elles forment, d'une vis 7 à patin 8 traversant librement la platine 1 et qui est pourvue d'un bouton de manoeuvre 9 en vue de permettre, comme on le verra, un ajustement d'horizontalité du dispositif dans le plan du panneau réflecteur.

Sur l'aile supérieure de la platine 1 est fixé par vis un berceau 10 supportant de façon pivotante suivant l'arc de plan de joint 11 (voir fig. 2) auquel correspond un axe virtuel de pivotement P, un élément 12 mobile dans le plan de site de réglage en considérant le dispositif fixé sur le panneau réflecteur. Cet élément 12 peut être déplacé autour de l'axe virtuel P à l'aide d'une commande manuelle à bouton 13 entraînant un mécanisme usuel non représenté, à vis tangente solidaire dudit bouton et tourillonnant dans le berceau 10 ainsi que coopérant avec un arc de roue tangente de centre P solidaire dudit élément 12. La position angulaire de ce dernier par rapport au berceau 10 est lisible à l'aide d'une graduation telle que 14 ménagée sur l'une des pièces 10-12 dont l'autre porte un vernier de lecture 14a.

Des divisions plus fines de cette graduation peuvent en variante être prévues sur le palier fixe de la vis tangente précitée, en regard du bord adjacent du bouton 13 pourvu d'un index de lecture.

Sur l'élément 12 est monté tournant autour d'un axe perpendiculaire à l'axe de pivotement en site P et représenté géométriquement par l'axe V, un élément 15 constituant élément mobile en azimut. Cet élément 15 peut être déplacé autour de l'axe virtuel V à l'aide d'une commande manuelle à bouton 16 entraînant un mécanisme usuel non représenté à vis tangente solidaire dudit bouton et tourillonnant dans l'élément 12 ainsi que coopérant avec une roue tangente d'axe V solidaire de l'élément 15. La position angulaire de ce dernier par rapport à l'élément 12 est lisible à l'aide d'une graduation périphérique telle que 17 ménagée sur l'une des pièces 12-15 dont l'autre porte un vernier de lecture 17a. Sur l'élément 15 est fixée par vis une chape 18 entre les branches montantes de laquelle est supporté à articulation, par les axes 19 et 20 dont il est solidaire, un collier 21 de serrage d'une lunette de visée 22, mobile en site entre les branches de la chape 18 et manoeuvrable à l'aide d'un bouton 23 solidaire dudit axe 20.

Au centre de l'embase plane de la chape 18 est fixé par vis un niveau à bulle 24 de précision.

Avec un tel dispositif le réglage d'un panneau réflecteur peut ainsi être effectué comme suit :

La platine 1 est amenée en position sur le bord supérieur du panneau, dont elle épouse la planéité par son aile tombante et, avant d'être immobilisée par serrage sur le panneau des patins 6, l'horizontalité du dispositif dans le plan du panneau est assurée en tournant l'élément mobile 15 d'un angle droit par rapport à sa position des figures 2 et 3, de façon à amener le niveau à bulle 24 en parallélisme avec le bord supérieur du panneau, de sorte qu'en coinçant la bulle entre ses repères en se servant des vis 7 à patin d'appui 8 on établit l'horizontalité recherchée, l'élément 15 pouvant être amené pour cette opération à peu près à la verticale. La platine peut alors être immobilisée à l'aide des patins 6.

La fixation du dispositif étant ainsi faite sur le panneau réflecteur, on procède d'abord au réglage du panneau réflecteur en site, en ramenant l'élément mobile 15 dans l'état représenté au dessin de perpendicularité de direction du niveau à bulle 24 par rapport au plan du panneau, qui peut ici correspondre à une coïncidence de zéro de la graduation en azimut 17 avec le vernier correspondant 17a. En affichant ensuite avec précision le site 0₃ précédemment calculé, à l'aide de la commande manuelle à bouton 13 et de la graduation de site 14 à vernier de lecture 14a, on conçoit aisément qu'en déplaçant le panneau réflecteur R en site en agissant sur ses moyens de support de façon à venir coincer la bulle du niveau 24 entre ses repères, on aura ainsi donné au panneau l'angle de site précis affiché sur la graduation de site.

On procédera ensuite au réglage en azimut, en remarquant à cet égard que les opérations précédentes contrôlées au niveau à bulle 24 ont eu pour effet d'assurer la verticalité de l'axe V de l'élément 15 mobile en azimut, de sorte que l'on peut alors mesurer par visée azimutale à l'aide de la lunette 22 mobile en site l'angle réel 2a que font les azimuts C5₁ et CS₂ des antennes des deux stations S₁, S₂, également déterminable sur la carte des lieux avec une précision suffisante pour permettre de faire préalablement le calcul de l'angle de correction Δa prémentionné.

A partir de la valeur de a résultant des visées faites sur les antennes des stations Si et 5₂, à laquelle il y a lieu d'ajouter ou retrancher l'angle Δa selon que l'on va procéder par visée de réglage sur l'antenne de la station Si ou 5₂, et en affichant l'angle a ± Δa à l'aide de la commande manuelle à bouton 16 et de la graduation en azimut 17 de l'élément 15, on conçoit aisément qu'il suffit de déplacer ensuite le panneau réflecteur R en agissant sur ses moyens de support de façon à permettre d'amener l'axe optique de visée de la lunette 22 sur l'antenne de la station Si ou S₂ choisie, pour que le panneau réflecteur se trouve effectivement orienté dans l'azimut désiré qui est celui de la droite 01 de la figure 1.

Des réitérations peuvent être prévues en site et azimut pour affiner le réglage que le dispositif selon l'invention permet d'obtenir beaucoup plus simplement et rapidement qu'avec les méthodes jusqu'à présent connues.

Le domaine d'emploi d'un tel dispositif optique est suffisamment étendu pour les applications courantes en liaisons hertziennes, étant à noter, à titre indicatif, qu'avec une lunette de grossissement 20 par exemple on peut aisément faire des visées jusqu'à 30 km, pouvant être portées à 60 km en implantant un miroir à éclats sur l'antenne de la ou des stations considérées.

## Revendications

1. Dispositif pour le. réglage d'orientation en azimut et en site d'un réflecteur d'ondes, en particulier pour liaisons hertziennes, comprenant une platine de fixation (1) sur une surface de référence du réflecteur et une lunette de visée optique (22) en direction de l'émetteur et du récepteur d'ondes, caractérisé en ce qu'il comprend un berceau (10) solidaire de la platine (1) et supportant un élément pivotant (12) mobile dans le plan de site de réglage, des moyens de lecture (14, 14a) de la position angulaire relative entre le berceau (20) et l'élément (12) mobile en site, ce dernier supportant un élément (15) mobile en azimut monté tournant autour d'un axe perpendiculaire à l'axe de pivotement en site, des moyens de lecture (17, 17a) de la position angulaire relative en azimut entre l'élément (12) mobile en site et l'élément (15) mobile en azimut, ladite lunette de visée (22) étant montée mobile en site sur ledit élément (15) mobile en azimut, des moyens de fixation réglable (2 à 9) de la platine (1) sur le réflecteur (R) et un niveau à bulle (24) porté par l'élément mobile en azimut (15) pour ajuster la verticalité de l'axe de pivotement en azimut du dispositif, ledit niveau à bulle (24) servant ensuite à amener le réflecteur (R) au site affiché par coincement de la bulle en cours de déplacement en site du réflecteur, le réflecteur étant amené dans l'azimut voulu par coïncidence de visée à la lunette (22) sous un angle d'azimut calculé avec la direction de l'émetteur ou du récepteur d'ondes réfléchies.

2. Dispositif selon la revendication 1, caractérisé en ce que lesdits moyens de fixation réglable comprennent deux brides de fixation (2, 3) se plaçant à cheval sur un bord supérieur de ladite surface de référence du réflecteur (R) et comportant chacune une vis de réglage d'appui (7,8) sur ledit bord servant à établir l'horizontalité du dispositif suivant ledit bord.

## Claims

1. An apparatus for adjusting the azimuth and elevation angles of an electromagnetic wave reflector, in particular for microwave links, comprising a fixing plate (1) for securing to a reflector reference surface and an optical telescope (22) for sighting in the direction of the wave transmitter and receiver, characterized in that it comprises a cradle (10) fixed to the fixing plate (1) and carrying a swivelling element (12) which can move in the adjustment elevation plane, means (14, 14a) for reading the angular position of the cradle (10) relative to the element (12) movable in elevation, with this latter carrying an element (15) which can move in azimuth and which rotates round an axis perpendicular to the elevation swivelling axis, means (17, 17a) for reading the angular position in azimuth of the element (12) movable in elevation relative to the element (15) movable in azimuth, the said sighting telescope (22) being fitted to be movable in elevation on the said element (15) movable in azimuth, adjustable means (2 to 9) for securing the fixing plate (1) to the reflector (R) and a spirit or air level (24) carried by the element (15) movable in azimuth for adjusting the verticality of the azimuth swivel axis of the device, with the said spirit level (24) being used subsequently to bring the reflector (R) to the displayed elevation by keeping the air bubble centred whilst the reflector is being moved in elevation, the reflector being brought to the required azimuth by getting the sight line of the telescope (22) to coincide at a calculated azimuth angle with the direction of the reflected waves transmitter or receiver.

2. The device according to claim 1, characterized in that the said adjustable fixing means comprise two clamps (2, 3) placed to straddle a top edge of the said reflector (R) reference surface and each comprising a support adjustment screw (7, 8) bearing on the said edge and used to establish the horizontality of the device with respect to this edge.

## Patentansprüche

1. Vorrichtung zum Einregeln der Richtung eines Wellenreflektors, insbesondere für Richtfunkverbindung, nach Azimut und Höhe, die eine Befestigungsplatte (1) auf einer Bezugsfläche des Reflektors und ein optisches Visierfernrohr (22) in Richtung des Senders und Empfängers der Wellen umfasst, dadurch gekennzeichnet, dass sie enthält : Einen fest mit der Platte (1) befestigten Pendelrahmen (10), der ein in der vertikalen schwenkbares einstellbares Teil (12) trägt, ferner Mittel zum Ablesen (14, 14a) der relativen Winkellage zwischen dem Pendelrahmen (20) und dem in der vertikalen schwenkbaren Teil (12) wobei dieses letztere ein horizontal um eine Achse drehbar angeordnetes Teil (15) trägt, die zur Achse der vertikalen Schwenkbewegung senkrecht steht, ferner Mittel zum Ablesen (17, 17a) der relativen Winkellage zwischen dem vertikal schwenkbaren Teil (12) und dem horizontal drehbaren Teil (15), wobei das genannte Visierfernrohr (22) vertikal schwenkbar auf dem genannten horizontal drehbaren Teil (15) montiert ist, einstellbare Befestigungsmittel (2 bis 9) zum Befestigen der Platte (1) auf dem Reflektor (R) sowie eine Wasserwaage (24), die von dem horizontal drehbaren Teil (15) getragen -wird um die Drehachse für die horizontale Drehung der Vorrichtung genau senkrecht zu stellen, wobei diese Wasserwaage (24) anschliessend dazu dient, den Reflektor (R) in die durch Anklemmen der Wasserwaage während des vertikalen Schwenkens Reflektors angezeigte Lage zu führen wobei der Reflektor durch Übereinstimmen der Visierlinie des Fernrohrs (22) im berechneten Horizontalwinkel mit der Richtung des Senders oder Empfängers der reflektierten Wellen in den gewünschten Horizontalwinkel geführt wird.

2. Vorrichtung gemäss Anspruch 1, dadurch gekennzeichnet, dass die genannten einstellbaren Befestigungsmittel umfassen : Zwei Spannbügel (2, 3), die über den oberen Rand der genannten Bezugsfläche des Reflektors (R) geschoben werden und von denen jeder eine Regelschraube (7, 8) hat, die auf dem genannten oberen Rand aufliegen und die dazu dienen, die Vorrichtung gemäss dem genannten oberen Rand genau waagrecht einzustellen.
